# EUROPÄISCHE PATENTSCHRIFT

(11) **EP 2 179 863 B1**
(45) Veröffentlichungstag und Bekanntmachung des Hinweises auf die Patenterteilung: **01.08.2012**
(21) Anmeldenummer: 08018732.1
(22) Anmeldetag: 27.10.2008
(51) Int. Cl.: B44B 5/00, B44C 5/04

(54) **Verfahren zum Veredeln einer Trägerplatte, insbesondere einer Holz- oder Holzwerkstoffplatte**
Method for refining a carrier plate, in particular a wood or composite plate
Procédé d'affinement d'une plaque de support, notamment une plaque en bois ou en matériau dérivé du bois

(43) Veröffentlichungstag der Anmeldung: 28.04.2010
(73) Patentinhaber: Flooring Technologies Ltd., Pieta MSD 08 (MT)
(72) Erfinder: Lehnhoff, Ingo, 18347 Dierhagen (DE); Oldorff, Frank, 19057 Schwerin (DE)
(74) Vertreter: Rehmann, Thorsten

(56) Entgegenhaltungen:
- EP-A- 1 225 033
- EP-A- 1 454 763
- DE-A1- 2 603 414
- DE-A1- 19 942 972
- DE-A1-102007 016 794
- DE-C1- 19 741 680
- FR-A- 2 884 757

## Beschreibung

Die Erfindung betrifft ein Verfahren zum Veredeln einer Trägerplatte, insbesondere einer Holz- oder Holzwerkstoffplatte. Ferner betrifft die Erfindung eine Pressvorrichtung.

Ein solches Verfahren ist beispielsweise aus der EP 1 225 033 B1 bekannt. Die nach dem Verfahren hergestellten Platten werden beispielsweise für den Möbelbau als Tischplatte verwendet. Aus ihnen können auch Paneele, insbesondere Wand- und Fußbodenpaneele, hergestellt werden.

Fußbodenpaneele mit einer Trägerplatte aus Holzwerkstoff werden üblicherweise als Laminatpaneele bezeichnet und sind seit vielen Jahren zur Substitution von Parkett im Handel. Um eine glatte Oberfläche zu erhalten, wird die Oberfläche der Trägerplatte zunächst geschliffen und dann eine Grundierung aus einer oder mehrerer Melaminharzschichten aufgetragen. Auf die Grundierung wird dann das gewünschte Dekor (Parkett, Holzmaserung, Fliesen usw.) aufgedruckt. Auf das gedruckte Dekor wird dann eine Funktionsschicht zur Versiegelung der Oberseite aufgebracht. Wenn die Trägerplatte anschließend zu Fußbodenpaneelen weiterverarbeitet werden soll, werden in die Funktionsschicht verschleißhemmende Partikel, beispielsweise Korund, eingebettet. Abschließend wird der Schichtaufbau verpresst und dabei eine zu dem Dekor korrespondierende Struktur (Relief) eingeprägt, um den optischen und haptischen Eindruck dem durch das Dekor nachgebildeten natürlichen Material anzugleichen.

Aus der WO 2007/059805 A1 ist eine Beschichtungsanlage mit fließfähigem Beschichtungsmaterial für glatte oder strukturierte Oberflächen bekannt. Um die Oberfläche des Beschichtungsmaterials mit einer Struktur zu versehen, wird eine Materialbahn mit strukturierter Oberfläche eingesetzt. Eingangsseitig der Beschichtungsanlage wird ein Trägermaterial zugeführt, das mit einem fließfähigem Material beschichtet wird. Unterhalb der Materialbahn ist eine Auffangeinrichtung vorgesehen, die zusammen mit der Materialbahn im Querschnitt trichterförmig ausgebildet ist, so dass das fließfähige Material auf die Trägerplatte aufgebracht werden kann. Während die Trägerplatte mit der aufliegenden Materialbahn durch die Vorrichtung transportiert wird, härtet das Beschichtungsmaterial aus und es bildet sich in seiner Oberfläche die vorgegebene Struktur aus der Materialbahn aus. Die Pressvorrichtung ist sehr komplex aufgebaut. Als Beschichtungsmaterial müssen teure UV-Lacke verwendet werden.

Aus der DE 26 03 414 A1 ist eine Heißpresse zum Oberflächenvergüten von Holzwerkstoffplatten bekannt. Hierzu werden auf die Trägerplatte ein- oder beidseitig eine oder mehrere Kunstharz-, beispielsweise Melaminharz-Vorkondensate enthaltende Filme aufgebracht und anschließend in der Heißpresse verpresset. Dabei härtet das Kunstharz aus und der Film verbindet sich fest mit der Trägerplatte. Über die Pressbleche können Papierbahnen gelegt werden, über die beim Verpressen der Holzwerkstoffplatte die Struktur der Papierbahnen auf die Oberfläche übertragen werden kann.

Auch aus der DE 10 2007 016 794 A1 ist es bekannt, zur Herstellung eines flächigen Bauteils mit einer strukturierten Oberfläche die Struktur eines Strukturpapiers in die Oberfläche dieses Bauteils einzuprägen, wobei das Strukturpapier als vereinzelter Bogen zusammen mit der strukturierbaren Oberfläche des Bauteils gepresst wird und das Bogenformat an das Format der strukturierbaren Oberfläche des Bauteils angepasst ist.

Es ist auch bekannt, Oberflächenstrukturen in auf Holzwerkstoffplatten aufkaschierte Folienpakete über Strukturgeber-Folien auf Umlaufpressen einzubringen. Da das Folienpaket bereits fertig ist, wird sowohl ein hoher Druck als auch eine hohe Temperatur benötigt. Da sowohl der aufbringbare Druck als auch die Temperatur durch den konstruktiven Aufbau der Umlaufpresse begrenzt sind, laufen derartige Anlagen nur sehr langsam. Die wiederverwendbare Strukturgeber-Folie übersteht nur eine begrenzte Anzahl an Durchläufen, so dass dieses Verfahren auch recht kostenintensiv ist.

Von dieser Problemstellung ausgehend soll das eingangs beschriebene Verfahren zum Veredeln einer Trägerplatte verbessert werden und es soll eine Pressvorrichtung geschaffen werden, mit der entsprechend beschichtete Trägerplatten rasch und kostengünstig strukturiert werden können.

Die Problemlösung erfolgt durch folgende Schritte:
a) Grundieren der Oberfläche der Trägerplatte (100) mit einem Harz auf Melamin- und/oder auf Harnstoffbasis,
b) Trocknen der Grundierung (101),
c) Auflegen.eines unbeharzten Dekorpapiers (102),
d) Kaschieren des Dekorpapiers (102) mit der Trägerplatte (100).
e) Zuführen der mit dem Dekorpapier (102) kaschierten Trägerplatte (100) als vorgefertigtes Zwischenprodukt in eine Direktbeschichtungsanlage (40) zum Aufbringen einer Funktionsschicht (103),
f) Aufbringen mindestens einer Melaminharzschicht (103) als versiegelnde Funktionsschicht auf das kaschierte Dekorpapier (102),
g) Trocknen der mindestens einen Melaminharzschicht (103),
h) Anordnen einer mit Vertiefungen und/oder Erhöhungen versehenen Strukturgeber-Folie (8) unter einer oberen Pressplatte (1) einer Kurztaktpresse (60),
i) Verpressen des Schichtaufbaus zwischen der oberen und einer unteren Pressplatte (1, 11) der Kurztaktpresse (60) unter Einwirkung von Wärme und Druck, wobei die Kunstharzschichten (101, 103) aufschmelzen und das aufgeschmolzene Kunstharz sich den Vertiefungen und/oder Erhöhungen der Strukturgeber-Folie (8) fließend anpasst, wodurch sich nach dem Aushärten des Kunstharzes eine Struktur ausbildet,
j) Entfernen der Strukturgeber-Folie (8) von der oberen Pressplatte (1) durch Abblasen mittels Überdrucks.

Das auf die Oberseite der Trägerplatte flächig aufgetragene Haftmittel (Grundierung) kann aufgewalzt, aufgestrichen oder aufgesprüht werden. Nach dem Trocknen wird dann das unbeharzte Dekorpapier durch Abwickeln von einer Rolle aufgelegt. Anschließend wird das Dekorpapier unter Wirkung von Druck und/oder Temperatur mit der großformatigen Trägerplatte verpresst. Auf die Oberseite des mit der Trägerplatte kaschierten Dekorpapiers wird dann wenigstens eine Funktionsschicht aus Harz auf Melaminbasis als Versiegelung aufgebracht.

Die so hergestellte Oberfläche zeichnet sich durch einen neuen optischen und haptischen Eindruck aus. Die Produktoberflächen sind weicher bzw. samtiger, was durch die Wirkung der Strukturgeber-Folie anstelle eines harten Stahlpressblechs erfolgt. Da die Struktur in einer Kurztakt-Presse mittels der Strukturgeber-Folie erfolgt, kann die gewünschte Struktur schnell und kostengünstig geändert bzw. gewechselt werden. Es kann also eine breite Produktpalette auf einer Pressvorrichtung hergestellt werden.

Um eine spätere Schüsselung der Trägerplatte oder der daraus hergestellten Paneele zu vermeiden, wird vorzugsweise vor dem Verpressen auf die Unterseite eine Gegenzugschicht aufgebracht.

Durch die Verwendung eines nicht imprägnierten Dekorpapiers ist die Herstellung kostengünstig und auf einfachen und bewährten Kaschiermaschinen durchführbar.

Die Grundierung wird vorzugsweise flüssig in einer Direktbeschichtungsanlage aufgetragen.

Die Grundierung wird vorzugsweise auf die geschliffene Oberfläche der Oberseite der Trägerplatte aufgebracht. Dadurch wird eine sehr glatte Oberfläche erreicht und eine scharfe Strukturierung möglich, was den optischen und haptischen Eindruck der fertig veredelten Trägerplatte verbessert.

Die mit dem Dekorpapier kaschierte Trägerplatte wird als vorgefertigtes Zwischenprodukt zum Flüssigbeschichten einer Direktbeschichtungsanlage zugeführt. Aus der Direktbeschichtungsanlage wird die Platte dann einer Pressvorrichtung, vorzugsweise einer KT-Presse (Kurztakt-Presse) zugeführt.

Eine Pressvorrichtung zum Verpressen und Strukturieren von mit einer Mehrzahl von Harzschichten versehenen Trägerplatte mit einer oberen Pressplatte und einer unteren Pressplatte, bei der unterhalb der oberen Pressplatte eine mit Vertiefungen und/oder Erhöhungen versehene Strukturgeber-Folie anzuordnen ist, zeichnet sich dadurch aus, dass die obere Pressplatte (1) ein mit einer Mehrzahl von Öffnungen versehenes Pressblech (4) aufweist und die Öffnungen mit einer Pneumatikeinrichtung (50) in Verbindung stehen und dass von der Pneumatikeinrichtung (50) ein Überdruck zum Abblasen der Strukturfolie (8) vom Pressblech (4)/der Pressplatte (1) erzeugbar ist.

Um die am Pressblech anliegende Strukturgeber-Folie zu entfernen, wird von der Pneumatikeinrichtung vorzugsweise impulsartig ein Überdruck erzeugt, der die Strukturgeber-Folie vom Pressblech abbläst.

Vorzugsweise liegt die Strukturgeber-Folie an der Pressplatte an. Insbesondere vorzugsweise ist sie an der Pressplatte fixierbar, was beispielsweise durch Ansaugen, elektrostatische Aufladung oder Adhäsion erfolgen kann. Die Strukturgeber-Folie ist gegenüber einem Pressblech kostengünstig herstellbar. Auch wenn ihr Verschleißverhalten hinter dem eines Pressbleches zurücksteht, ist ihre Verwendung dennoch wirtschaftlicher. Die Presse kann schnell umgerüstet werden, wenn die Struktur gewechselt werden soll, weil das Dekorpapier verändert wurde. Außerdem sind dekorsynchrone Strukturen einfacher einrichtbar. Durch den schnellen Wechsel von Dekorpapier und zugehöriger Strukturgeber-Folie kann eine hochwertige und breite Produktpalette hergestellt werden.

Vorzugsweise ist auf der einen Seite neben der oberen Pressplatte eine Abwickeleinrichtung und auf der gegenüberliegenden Seite eine Aufwickeleinrichtung für die Strukturgeber-Folie angeordnet. Auf der Strukturgeber-Folie ist die zu dem aufgedruckten Dekor passende Struktur jeweils in zugehöriger Plattengröße eingeprägt. Die Struktur kann sich auf dem Folienband wiederholen. Es können aber auch unterschiedliche Strukturen hintereinander (jeweils in Plattengröße) auf der Strukturgeber-Folie vorgesehen sein.

Von der Pneumatik-Einrichtung kann ein Unterdruck zum Ansaugen der Strukturgeber-Folie erzeugt werden. Vorzugsweise deckt die Strukturgeber-Folie die

Öffnungen im Pressblech dann vollständig ab.

Durch die Kurztakt-Presse kann eine integrierte Fließfertigung realisiert werden.

Mit Hilfe einer Zeichnung soll ein Ausführungsbeispiel der Erfindung nachfolgend näher erläutert werden.

Es zeigt:
- Figur 1: - die schematische Ansicht einer Fertigungsstraße.
- Figur 2: - die schematische Seitenansicht einer Kurztakt-Presse.

Figur 2 zeigt schematisch die Seitenansicht einer Kurztakt-Presse 60 (KT-Presse) mit der oberen Pressplatte 1 und der unteren Pressplatte 11. Die obere Pressplatte 1 besteht aus dem Obergestell 2, dem Presspolster 3 und dem Pressblech 4. Die auf einem Pressentisch 12 angeordnete untere Pressplatte 11 besteht aus dem Untergestell 13, dem Presspolster 14 und dem Pressblech 15.

Die untere Pressplatte 11 ist starr. Über die Druckzylinder 5 kann die obere Pressplatte 1 auf die untere Pressplatte 11 abgesenkt und mit Druck beaufschlagt werden. Die Pressplatten 1, 11 werden über Thermalöl in bekannter Weise aufgeheizt. An dem Pressblech 4, das mit einer Mehrzahl nicht gezeigten Öffnungen versehen ist, liegt die Strukturgeber-Folie 9 an, in die eine Struktur eingeprägt ist. Die Öffnungen im Pressblech 4 stehen mit einer sowohl Unterdruck als auch Überdruck erzeugenden Pneumatikeinrichtung 50 in Verbindung. Beidseitig neben der oberen Pressplatte 1 sind sich gegenüberliegend eine Abwickelvorrichtung 6 und eine Aufwickelvorrichtung 10 angeordnet. Die Strukturgeber-Folie 8 wird von der Abwickelvorrichtung 6 abgewickelt und gleichzeitig von der Aufwickelvorrichtung 10 aufgewickelt. Über Umlenkrollen 7, 9 wird die Strukturgeber-Folie unterhalb der Pressplatte 1 entlanggeführt. Wenn die Pneumatikeinrichtung 50 Unterdruck erzeugt, wird die Strukturgeber-Folie 9 an das Pressblech 4 angesaugt. Zum Lösen wird über die Pneumatikeinrichtung 50 ein Druckluftstoß erzeugt, der die Strukturgeber-Folie 8 vom Pressblech 4 abbläst.

Zum Glätten der Oberfläche kann die großformatige Trägerplatte 100, beispielsweise eine MDF- oder HDF-Platte, um 0,1 mm abgeschliffen werden. Sodann kann flüssiges Harz auf Melaminbasis oder Harnstoffbasis oder eine Mischung aus beiden auf die Oberseite zum Grundieren aufgetragen und zur Schicht 101 getrocknet. Auf die getrocknete Melaminharzschicht 101 wird ein unbeharztes Dekorpapier 102 aufgelegt, indem dieses von einer Rolle 32 abgewickelt wird. Dies geschieht in einer bekannten Kaschier-Einrichtung 30, in der das aufgelegte Dekorpapier 102 dann mit der Trägerplatte 100 kaschiert wird. Hierauf wird dann in einer Direktbeschichtungsanlage 40, in die die kaschierte Trägerplatte als vorgefertigtes Zwischenprodukt eingeführt wird, wenigstens eine Funktionsschicht 103 als Versiegelung der Oberseite aufgetragen. In der Funktionsschicht 103, die aus einem Kunstharz aus Melaminbasis besteht, können den Abrieb und/oder die Kratzfestigkeit erhöhende Partikel integriert sein. Die Funktionsschicht 103 kann auch antistatisch ausgebildet werden.

Zum Ausgleich der Wirkung des Schichtaufbaus 101, 102, 103 auf der Oberseite der Trägerplatte 100 wird auf ihrer Unterseite wenigstens eine Gegenzugschicht 104 aufgebracht und getrocknet. Anschließend wird die Trägerplatte 100 in die Kurztakt-Presse 60 hinein transportiert und auf die untere Pressplatte 11 aufgelegt. Die zu dem Dekor des Dekorpapiers 102 korrespondierende Struktur der Strukturgeber-Folie 8 wird ausgewählt und dann durch Antreiben der Aufwickelvorrichtung 10 unter die obere Pressplatte 1 gezogen. Dabei wickelt sich die Strukturgeber-Folie 8 von der Abwickelvorrichtung 6 ab. Die Strukturgeber-Folie 8 wird an das Pressblech 4 angesaugt und dann die obere Pressplatte 1 auf die Trägerplatte 100 abgesenkt. Durch die Hitze und den Druck schmelzen die Harzschichten auf und das flüssige Harz läuft in die Vertiefungen bzw. füllt die Zwischenräume zwischen den Erhöhungen der Strukturgeber-Folie 8 aus, so dass nach dem Aushärten des Harzes eine zu dem Dekor korrespondierende Struktur in der Oberfläche der Trägerplatte 100 erzeugt wurde.

Das Dekorpapier 102 kann unmittelbar auf die Oberseite der Trägerplatte 100 aufkaschiert werden. Hierzu wird in der Kaschiereinrichtung 30 zunächst mit einer Walze 31 ein Haftmittel 105 aufgewalzt. Als Haftmittel 105 werden übliche Leime oder Kleber verwendet, jedenfalls solche, die anschließend mit weiteren Schichten auf der KT-Presse 60 verpressbar sind. Auf die Schicht aus Haftmittel 105 wird das Dekorpapier 102 aufgelegt, indem es von der Rolle 32 abgelegt wird. Über die Walzen 33. 34 wird dann das Dekorpapier 102 aufkaschiert. Die so vorgefertigte Trägerplatte 100 kann zwischengelagert werden und später in eine Direktbeschichtungsanlage 40 eingegeben werden, in der über eine Walze 41 ein flüssiges Overlay als Funktionsschicht 103 aufgewalzt wird. Gleichzeitig kann auf die Unterseite die Gegenzugschicht 104 flüssig mit der Walze 42 aufgetragen werden. Aus der Direktbeschichtungsanlage 40 gelangt die Trägerplatte 100 dann in die KT-Presse 60.

### Bezugszeichenliste

- 1: Obere Pressplatte
- 2: Obergestell
- 3: Presspolster
- 4: Pressblech
- 5: Druckzylinder
- 6: Abwickelvorrichtung
- 7: Umlenkrolle
- 8: Strukturgeber-Folie
- 9: Umlenkrolle
- 10: Aufwickelvorrichtung
- 11: Untere Pressplatte
- 12: Pressentisch
- 13: Untergestell
- 14: Presspolster
- 15: Pressblech
- 30: Kaschiereinrichtung
- 31: Walze
- 32: Walze
- 33: Walze
- 34: Walze
- 40: Direktbeschichtungsanlage
- 41: Walze
- 42: Walze
- 50: Pneumatikeinrichtung
- 60: Kurztaktpresse
- 100: Trägerplatte/Holzwerkstoffplatte
- 101: Grundierung
- 102: Dekorpapier
- 103: Funktionsschicht
- 104: Gegenzugschicht
- 105: Haftmittel

## Patentansprüche

1. Verfahren zum Veredeln einer Trägerplatte (100), insbesondere einer Holz- oder Holzwerkstoffplatte, mit folgenden Schritten:
a) Grundieren der Oberfläche der Trägerplatte (100) mit einem Harz auf Melamin- und/oder auf Harnstoffbasis,
b) Trocknen der Grundierung (101),
c) Auflegen eines unbeharzten Dekorpapiers (102),
d) Kaschieren des Dekorpapiers (102) mit der Trägerplatte (100).
e) Zuführen der mit dem Dekorpapier (102) kaschierten Trägerplatte (100) als vorgefertigtes Zwischenprodukt in eine Direktbeschichtungsanlage (40) zum Aufbringen einer Funktionsschicht (103),
f) aufbringen mindestens einer Melaminharzschicht (103) als versiegelnde Funktionsschicht auf das kaschierte Dekorpapier (102),
g) Trocknen der mindestens einen Melaminharzschicht (103),
h) Anordnen einer mit Vertiefungen und/oder Erhöhungen versehenen Strukturgeber-Folie (8) unter einer oberen Pressplatte (1) einer Kurztaktpresse (60),
i) Verpressen des Schichtaufbaus zwischen der oberen und einer unteren Pressplatte (1, 11) der Kurztaktpresse (60) unter Einwirkung von Wärme und Druck, wobei die Kunstharzschichten (101, 103) aufschmelzen und das aufgeschmolzene Kunstharz sich den Vertiefungen und/oder Erhöhungen der Strukturgeber-Folie (8) fließend anpasst, wodurch sich nach dem Aushärten des Kunstharzes eine Struktur ausbildet,
j) Entfernen der Strukturgeber-Folie (8) von der oberen Pressplatte (1) durch Abblasen mittels Überdrucks.

2. Verfahren nach Anspruch 1, **dadurch gekennzeichnet, dass** das Auflegen des Dekorpapiers (102) durch Abwickeln von einer Rolle erfolgt.

3. Verfahren nach Anspruch 1 oder 2, **dadurch gekennzeichnet, dass** vor dem Verpressen auf die Unterseite der Trägerplatte (100) mindestens eine Gegenzugschicht (104) aufgebracht wird.

4. Verfahren nach Anspruch 1, **dadurch gekennzeichnet, dass** die Grundierung (101) flüssig aufgetragen wird.

5. Verfahren nach Anspruch 4, **dadurch gekennzeichnet, dass** die Grundierung auf die geschliffene Oberfläche der Oberseite der Trägerplatte (100) aufgebracht wird.

6. Pressvorrichtung zum Verpressen und Strukturieren von mit einer Mehrzahl von Harzschichten (101, 103, 104) versehenen Trägerplatten (100), insbesondere Holz- oder Holzwerkstoffplatten, mit einer oberen Pressplatte (1) und einer unteren Pressplatte (2), bei der unterhalb der oberen Pressplatte (1) eine mit Vertiefungen und/oder Erhöhungen vorgesehene Strukturgeber-Folie (8) anzuordnen ist, **dadurch gekennzeichnet, dass** die obere Pressplatte (1) ein mit einer Mehrzahl von Öffnungen versehenes Pressblech (4) aufweist und die Öffnungen mit einer Pneumatikeinrichtung (50) in Verbindung stehen und dass von der Pneumatikeinrichtung (50) ein Überdruck zum Abblasen der Strukturfolie (8) vom Pressblech (4)/der Pressplatte (1) erzeugbar ist.

7. Pressvorrichtung nach Anspruch 6, **dadurch gekennzeichnet, dass** die Strukturfolie (8) an der Pressplatte (1) anliegt.

8. Pressvorrichtung nach Anspruch 6 oder 7, **dadurch gekennzeichnet, dass** die Strukturfolie (8) an der Pressplatte (1) fixierbar ist.

9. Pressvorrichtung nach Anspruch 8, **dadurch gekennzeichnet, dass** die Strukturfolie (8) an die Pressplatte (1) ansaugbar ist.

10. Pressvorrichtung nach einem oder mehreren der Ansprüche 6 bis 9, **dadurch gekennzeichnet, dass** auf der einen Seite neben der oberen Pressplatte (1) eine Abwickelvorrichtung (6) und auf der gegenüberliegenden Seite der Pressplatte (1) eine Aufwickelvorrichtung für die Strukturgeber-Folie (8) angeordnet sind.

11. Pressvorrichtung nach Anspruch 6, **dadurch gekennzeichnet, dass** von der Pneumatikeinrichtung (50) ein Unterdruck zum Ansaugen der Strukturgeber-Folie (8) an das Pressblech (4)/die Pressplatte (1) erzeugbar ist.

12. Pressvorrichtung nach Anspruch 6, **dadurch gekennzeichnet, dass** der Überdruck impulsartig erzeugbar ist.

13. Pressvorrichtung nach Anspruch 6, **dadurch gekennzeichnet, dass** die Öffnungen im Pressblech (4) von der Strukturgeber-Folie (8) vollständig abdeckbar sind.

## Claims

1. Method for refining a support board (100), in particular a wood or composite board, comprising the following steps:
a) priming of the surface of the support board (100) with a melamine and/or urea based resin,
b) drying of the priming coat (101),
c) application of a non-resined decorative paper (102),
d) lamination of the decorative paper (102) with support board (100),
e) feeding of the support board (100) laminated with the decorative paper (102), as a prefabricated intermediate product, into a direct coating installation (40) for the application of a functional layer (103),
f) application of at least one melamine resin layer (103), as a sealing functional layer, to the laminated decorative paper (102),
g) drying of the at least one melamine resin layer (103),
h) arrangement of a texturizing film (8), provided with depressions and/or elevations, under an upper press platen (1) of a short-cycle press (60),
i) pressing of the layer structure between the upper and a lower press platen (1, 11) of the short-cycle press (60) under the action of heat and pressure, whereupon the synthetic resin layers (101, 103) melt and the molten synthetic resin fluidly adapts itself to the depressions and/or elevations of the texturizing film (8), whereby, after the synthetic resin has hardened, a texture is formed,
j) removal of the texturizing film (8) from the upper press platen (1) by blowing off by means of overpressure.

2. Method according to Claim 1, **characterized in that** the application of the decorative paper (102) is realized by unwinding from a roll.

3. Method according to Claim 1 or 2, **characterized in that**, prior to the pressing, at least one backing layer (104) is applied to the underside of the support board (100).

4. Method according to Claim 1, **characterized in that** the priming coat (101) is applied in liquid form.

5. Method according to Claim 4, **characterized in that** the priming coat is applied to the sanded surface of the top side of the support board (100).

6. Press apparatus for the pressing and texturization of support boards (100) provided with a plurality of resin layers (101, 103, 104), in particular wood or composite boards, comprising an upper press platen (1) and a lower press platen (2), in which a texturizing film (8) provided with depressions and/or elevations shall be arranged beneath the upper press platen (1), **characterized in that** the upper press platen (1) has a pressing plate (4) provided with a plurality of openings and the openings are connected to a pneumatic device (50), and **in that** an overpressure for blowing off the texturizing film (8) from the pressing plate (4)/the press platen (1) can be generated by the pneumatic device (50).

7. Press apparatus according to Claim 6, **characterized in that** the texturizing film (8) bears against the press platen (1).

8. Press apparatus according to Claim 6 or 7, **characterized in that** the texturizing film (8) can be fixed to the press platen (1).

9. Press apparatus according to Claim 8, **characterized in that** the texturizing film (8) can be sucked onto the press platen (1).

10. Press apparatus according to one or more of Claims 6 to 9, **characterized in that** on one side next to the upper press platen (1) is arranged an unwinding apparatus (6) and on the opposite side of the press platen (1) is arranged a wind-up apparatus for the texturizing film (8).

11. Press apparatus according to Claim 6, **characterized in that** an underpressure for sucking the texturizing film (8) onto the pressing plate (4)/the press platen (1) can be generated by the pneumatic device (50).

12. Press apparatus according to Claim 6, **characterized in that** the overpressure can be generated in pulses.

13. Press apparatus according to Claim 6, **characterized in that** the openings in the pressing plate (4) can be fully covered by the texturizing film (8).

## Revendications

1. Procédé d'affinement d'une plaque de support (100), en particulier une plaque en matériau dérivé du bois ou en bois, comprenant les étapes suivantes :
a) appliquer sur là surface supérieure de la plaque de support (100), une couche primaire faite d'une résine à base de mélamine et/ou d'urée,
b) sécher la couche primaire (101),
c) appliquer un papier décoratif (102) non résiné,
d) contrecoller le papier décoratif (102) avec la plaque de support (100),
e) conduire la plaque de support (100) avec le papier décoratif (102) contrecollé, en tant que produit intermédiaire préfabriqué, jusqu'à une installation d'enduction directe (40) pour application d'une couche fonctionnelle (103),
f) appliquer sur le papier décoratif (102) contrecollé au moins une couche de résine de mélamine (103) en tant que couche fonctionnelle vitrifiante,
g) sécher l'au moins une couche de résine de mélamine (103),
h) agencer sous une plaque de presse supérieure (1) d'une presse à cadence rapide (60), un film structurant (8), muni de renfoncements et/ou de rehaussements,
i) presser la structure en couches entre la plaque de presse supérieure et une plaque de presse inférieure (1, 11) de la presse à cadence rapide (60), sous l'effet de la température et la pression, les couches de résine synthétique (101, 103) fondant et la résine synthétique fondue s'ajustant en coulant aux renfoncements et/ou rehaussements du film structurant (8) de sorte qu'une structure se forme après le durcissement de la résine synthétique,
j) enlever le film structurant (8) de la plaque de presse supérieure (1), par soufflage, au moyen d'une surpression.

2. Procédé selon la revendication 1, **caractérisé en ce que** l'application du papier décoratif (102) s'effectue en le déroulant d'un rouleau.

3. Procédé selon la revendication 1 ou 2, **caractérisé en ce qu'**avant de presser on applique sur la face inférieure de la plaque de support (100) au moins une couche de contre-traction (104).

4. Procédé selon la revendication 1, **caractérisé en ce que** l'on applique la couche primaire (101) à l'état fluide.

5. Procédé selon la revendication 4, **caractérisé en ce que** l'on applique la couche primaire sur la surface polie de la face supérieure de la plaque de support (100).

6. Dispositif de presse pour presser et structurer des plaques de support (100) munies de plusieurs couches de résine (101, 103, 104), en particulier des plaques en matériau dérivé du bois ou en bois, comprenant une plaque de presse supérieure (1) et une plaque de presse inférieure (2), dans lequel un film structurant (8) muni de renfoncements et/ou de rehaussements doit être agencé sous la plaque de presse supérieure (1), **caractérisé en ce que** la plaque de presse supérieure (1) présente une tôle de presse (4) munie de plusieurs ouvertures et les ouvertures sont reliées à un dispositif pneumatique (50), et **en ce qu'**une surpression peut être produite par le dispositif pneumatique (50) pour dégager par soufflage le film à structure (8) de la tôle de presse (4)/la plaque de presse (1).

7. Dispositif de presse selon la revendication 6, **caractérisé en ce que** le film à structure (8) est adjacent à la plaque de presse (1).

8. Dispositif de presse selon la revendication 6 ou 7, **caractérisé en ce que** le film à structure (8) peut être fixé à la plaque de presse (1).

9. Dispositif de presse selon la revendication 8, **caractérisé en ce que** le film à structure (8) peut être aspiré sur la plaque de presse (1).

10. Dispositif de presse selon l'une ou plusieurs des revendications 6 à 9, **caractérisé en ce que** sont agencés, d'un côté, près de la plaque de presse supérieure (1), un dispositif de déroulement (6), et du côté opposé de la plaque de presse (1) un dispositif d'enroulement pour le film structurant (8).

11. Dispositif de presse selon la revendication 6, **caractérisé en ce qu'**une dépression peut être produite par le dispositif pneumatique (50) pour aspirer le film structurant (8) sur la tôle de presse (4) / la plaque de presse (1).

12. Dispositif de presse selon la revendication 6, **caractérisé en ce que** la dépression peut être produite par impulsion.

13. Dispositif de presse selon la revendication 6, **caractérisé en ce que** les ouvertures dans la tôle de presse (4) peuvent être entièrement recouvertes par le film structurant (8).
